# FASCICULE DE BREVET EUROPEEN

(11) **EP 2 523 053 B1**
(45) Date de publication et mention de la délivrance du brevet: **22.12.2021**
(21) Numéro de dépôt: 12180170.8
(22) Date de dépôt: 24.07.2009
(51) Int. Cl.: G04B 17/06, G04B 17/20

(54) **Spiral pour résonateur balancier-spiral**
Spiralfeder für Unruh-Spiralfeder
Hairspring for sprung balance

(30) Priorité: 29.07.2008 EP 08405188
(43) Date de publication de la demande: 14.11.2012
(62) Demande divisionnaire de: 09405126.5
(73) Titulaire: Rolex S.A., 1211 Genève 26 (CH)
(72) Inventeur: Daout, Jérôme, 1180 Rolle (CH); Bossart, Richard, 1004 Lausanne (CH)
(74) Mandataire: Moinas & Savoye SARL

(56) Documents cités:
- EP-A- 1 422 436
- EP-A- 1 605 182
- EP-A- 2 063 325
- EP-A- 2 104 006
- FR-A- 575 433
- FR-A- 1 217 857
- FR-A- 2 024 511
- US-A- 209 642
- None

## Description

La présente invention se rapporte à un spiral pour résonateur balancier-spiral.

On sait que le centre de gravité d'un spiral plat se déplace pendant le mouvement oscillant du balancier. Ceci est dû au fait que l'une des extrémités du spiral est fixe, tandis que l'autre se déplace en restant toujours à la même distance de l'axe de balancier. Ce déplacement du centre de gravité à une influence sur l'isochronisme, du fait qu'il engendre des forces latérales sur les pivots de l'axe de balancier.

Abraham-Louis Breguet eu l'idée de munir le spiral plat d'une ou deux courbes terminales permettant de remédier à ce défaut. Cette courbe a été ensuite théorisée par Ed. Phillips.

Avant la solution imaginée par Breguet et Phillips, T. Mudge avait proposé d'utiliser deux spiraux solidaires d'un même balancier et décalés de 180°. Les spiraux travaillant en synchronisme, mais en opposition de phase, les variations de leurs centres de gravité respectifs se compensent, mais leur décalage axial crée cependant un léger couple dans un plan contenant l'axe de balancier. Cette solution a été reprise dans des réalisations récentes.

Le problème de cette solution réside dans le fait qu'il faut deux spiraux superposés, augmentant la hauteur, deux pitons et deux porte-pitons décalés de 180° autour de l'axe de balancier, deux raquettes et que chaque spiral doit être réglé en parfait synchronisme avec l'autre, conduisant à une solution extrêmement complexe et difficile à mettre au point. En plus du fait qu'elle double le nombre de pièces.

Cette solution a été reprise dans plusieurs publications, notamment dans le US 3'553'956, dans le FR 2'447'571, ainsi que dans le CN 1'677'283. Les documents FR2024511 et FR575433 font partie de l'état de l'art. Les documents EP2104006 et EP2063325 font partie de l'état de l'art au sens de l'article 54(3) CBE.

Le but de la présente invention est de bénéficier des avantages de cette solution en remédiant, au moins en partie, aux inconvénients susmentionnés.

A cet effet, cette invention a pour objet un spiral pour résonateur balancier-spiral selon la revendication 1.

Les dessins annexés illustrent, schématiquement et à titre d'exemple, plusieurs formes d'exécution du spiral objet de la présente invention. Il convient de souligner que, dans ce qui suit, les deuxième, quatrième, septième, huitième et neuvième formes d'exécution ne sont pas des modes de réalisation de l'invention, mais des exemples qui ne sont pas compris dans la portée des revendications annexées. Ces exemples sont utiles pour comprendre l'invention.
La figure 1 est une vue en plan de la première forme d'exécution;
la figure 2 est une vue en plan de la deuxième forme d'exécution;
la figure 3 est un diagramme de variation du pas du spiral en fonction des tours depuis le centre vers l'extérieur pour la forme d'exécution de la figure 2;
la figure 4 est un diagramme de variation de l'épaisseur le long de la lame en fonction des tours depuis le centre vers l'extérieur pour la forme d'exécution de la figure 2;
la figure 5 est une vue en plan de la troisième forme d'exécution;
la figure 6 est une vue en plan de la quatrième forme d'exécution;
la figure 7 est une vue en plan de la cinquième forme d'exécution;
la figure 8 est une vue en plan de la sixième forme d'exécution;
la figure 9 est une vue en élévation de la septième forme d'exécution;
les figures 10a, 10b sont des vues en élévation de deux variantes de la huitième forme d'exécution;
la figure 11 est une vue en élévation d'une neuvième forme d'exécution.

La première forme d'exécution du spiral objet de l'invention est illustrée par la figure 1. Ce spiral plan comporte deux lames la, 1b enroulées dans le même sens, mais avec un décalage de 2π/2 soit 180°. Les extrémités internes respectives de ces lames la, 1b sont solidaires d'une virole 2 et leurs extrémités externes sont solidaires d'un anneau de fixation 3. Ces extrémités externes sont aussi décalées angulairement de 180°. L'anneau de fixation 3 des extrémités externes des lames la, 1b du spiral comporte une ouverture 3a pour permettre sa fixation au pont de balancier. Cet anneau de fixation 3 remplace donc le piton traditionnel.

Les deux lames la, 1b du spiral ne doivent pas se toucher pendant leur contraction et leur expansion. Ce risque augmente avec l'amplitude. On peut donc réduire ce risque en limitant l'amplitude. Avantageusement cependant, on peut aussi augmenter le diamètre du spiral.

Une autre solution encore est celle qui consiste à faire varier le pas des spires et l'épaisseur des lames. C'est ce que montre la forme d'exécution de la figure 2, ainsi que les diagrammes des figures 3 et 4 qui illustrent respectivement la variation du pas des spires en micromètres et de l'épaisseur des lames en micromètres en fonction du nombre de tours des spires Nt des lames la, 1b enroulées de la figure 2, en partant du centre vers l'extérieur du spiral, pour éviter que les spires des lames la, 1b ne se touchent lors de l'alternance d'expansion et de contraction du spiral. La figure 3 permet de tracer l'une des deux lames la, 1b par la formule r(θ)=p(θ)*(θ/(2π))+r0, où r représente la distance de l'axe à la fibre neutre de la lame, r(θ=0)=r0=600 micromètres dans le cas des figures 2 à 4, et θ=Nt*2π.

En variante on pourrait aussi faire varier la hauteur de la lame du spiral.

Dans le cas de spiraux en silicium mono-cristallin, matériau susceptible d'être utilisé pour la réalisation du spiral objet de l'invention, la thermo-compensation du spiral est obtenue par la formation, à la surface des lames du spiral, d'une couche d'oxyde de silicium amorphe, dont le coefficient thermique du module d'Young est de signe opposé à celui du silicium mono-cristallin, comme décrit dans le EP 1 422 436. Cette couche d'oxyde de silicium amorphe permet une compensation du coefficient thermique du module d'Young quelle que soit l'orientation cristallographique du Si, (100), (111) ou (110).

Le nombre de lames formant le spiral n'est pas limité à deux. On peut imaginer en variante diverses autres solutions, telle que celle illustrée par la figure 5 qui est une variante de celle de la figure 1, mais qui comporte trois lames la, 1b et 1c rattachées d'une part à la virole 2 et d'autre part à l'anneau de fixation 3. Les extrémités internes et externes de ces lames sont décalées angulairement, les unes par rapport aux autres, d'un angle 2π/3. Ce décalage angulaire sera avantageusement de 2π/n, n correspondant au nombre de lames.

Des simulations effectuées sur la base des spiraux des figures 1 et 2 ont montré qu'il devrait être possible d'améliorer de façon très sensible l'isochronisme d'un résonateur balancier-spiral équipé d'un spiral objet de la présente invention.

Dans les formes d'exécutions décrites jusqu'ici, les lames formant le spiral sont rattachées les unes aux autres par leurs deux extrémités respectives. La forme d'exécution illustrée par la figure 6 représente un spiral à deux lames la, 1b rattachées par leurs seules extrémités internes à la virole 2. Leurs extrémités externes sont libres, ce qui permet d'exercer, sur les deux lames, une pré-tension dans un sens ou dans l'autre, afin d'ajuster l'isochronisme notamment.

D'autres variantes utilisant le même concept, à savoir un spiral à plusieurs lames coplanaires décalées angulairement et rattachées par au moins une de leurs extrémités homologues respectives sont envisageables.

C'est ainsi que l'on peut avoir un spiral comportant quatre lames, deux lames la, 1b disposées entre la virole 2 et un anneau intermédiaire 4 auquel leurs extrémités externes sont fixées et deux lames 1c, 1d disposées entre l'anneau intermédiaire et l'anneau de fixation 3. Pour rendre l'anneau intermédiaire 4 le plus léger possible, sa structure peut être évidée pour en réduire le plus possible sa masse.

Les lames internes la, 1b et les lames externes 1c, 1d peuvent être toutes enroulées dans le même sens comme illustré par la figure 7, ou les lames internes la, 1b peuvent être enroulées en sens contraire des lames externes 1c, 1d, comme illustré par la figure 8.

Il est évident que d'innombrables autres combinaisons peuvent être envisagées pour autant qu'elles entrent dans la portée des revendications annexées.

Il est aussi évident que la conception nouvelle du spiral objet de l'invention ne se prête pas à la fabrication selon les procédés traditionnels des spiraux de type Nivarox/Parachrom.

Dans le cas présent, un procédé tout à fait adapté à la fabrication du spiral objet de l'invention est notamment celui décrit dans le EP 1 422 436 déjà mentionné, qui consiste à découper le spiral, par exemple par gravure plasma, dans une plaquette {001} de silicium monocristallin. La thermo-compensation du spiral est alors obtenue par la formation d'une couche d'oxyde de silicium amorphe à la surface des lames du spiral, par un traitement thermique par exemple.

On pourrait aussi utiliser un monocristal de quartz usiné de la même manière ou par usinage chimique. D'autres matériaux appropriés, adaptés aux modes de fabrication permettant la réalisation d'un spiral dans un plan sont susceptibles d'être utilisés.

L'utilisation de procédés photo-lithographiques tel que le UV-LIGA (Lithographie, Galvanisierung und Abformung) pourrait aussi permettre de réaliser le type de spiral objet de la présente invention en alliage métallique.

Le procédé de fabrication ne fait pas partie de la présente invention. Les exemples de procédés, non limitatifs, énumérés ci-dessus à titre d'exemple, sont seulement destinés à montrer que les moyens techniques pour réaliser le nouveau type de spiral objet de l'invention existent déjà et que l'homme de l'art possède un éventail de possibilités pour réaliser ce spiral.

Lorsque l'on parle de spiral plat, il s'agit du spiral tel qu'il est obtenu. Cependant rien n'empêche, notamment dans la forme d'exécution de la figure 9, de situer les points d'encastrement 5 et 6 des extrémités externes des lames la, 1b hors du plan du spiral. C'est ainsi que l'on peut situer ces deux points d'encastrement respectivement de part et d'autre du plan du spiral, en sorte que les deux lames la, 1b formeront deux cônes symétriques de part et d'autre du plan du spiral. Cette solution présente l'avantage d'empêcher que les spires des deux lames ne se touchent. Cette solution permet de réaliser des spiraux de petit diamètre avec un grand nombre de tours. Elle constitue donc un autre moyen pour éviter le contact entre les lames du spiral lors de l'alternance d'expansions et de contractions.

Selon un autre exemple les deux lames 1a, 1b sont réalisées sur un wafer SOI (Silicon-On-Insulator, figures 10a, 10b), qui consiste en un empilement de couches de Si-SiO₂-Si. Une lame la est gravée depuis la face externe d'une des couches de Si et l'autre lame 1b est gravée depuis la face externe de la deuxième couche de Si. Dans ce cas, les extrémités internes des deux lames sont rendues solidaires par la couche intermédiaire 8 de SiO₂. L'avantage de cette forme d'exécution est de réduire le diamètre du spiral, car on augmente la distance entre deux spires voisines. Cet avantage est encore plus prononcé si on étend le spiral verticalement comme à la figure 10.

La figure 11 illustre une autre variante des figures 10a, 10b, dans laquelle les extrémités internes des lames la, 1b sont solidaires d'une même virole, alors que leurs extrémités externes sont solidaires de la couche intermédiaire 5 de SiO₂.

## Revendications

1. Spiral pour résonateur balancier-spiral, comportant n lames (1a, 1b, 1c), n≥ 2, enroulées en spirales avec un décalage angulaire apte à neutraliser les forces latérales susceptibles d'être exercées sur son axe central lorsqu'une des extrémités de chaque lame est déplacée angulairement autour dudit axe central par rapport à son autre extrémité, les lames étant solidaires les unes des autres par leurs extrémités internes respectives, le spiral pour résonateur balancier-spiral étant **caractérisé en ce que** les lames sont solidaires en une seule pièce les unes des autres par leurs extrémités externes respectives.

2. Spiral selon la revendication 1, dans lequel les lames sont coplanaires.

3. Spiral selon l'une des revendications précédentes, dans lequel le pas des lames est variable.

4. Spiral selon l'une des revendications précédentes, dans lequel l'épaisseur des lames est variable.

5. Spiral selon l'une des revendications précédentes, dans lequel la hauteur des lames est variable.

6. Spiral selon l'une des revendications précédentes, formé en silicium mono-cristallin.

7. Spiral selon la revendication 6 dans lequel le silicium mono-cristallin est recouvert d'une couche d'oxyde de silicium amorphe.

8. Spiral selon l'une des revendications 1 à 4 formé en quartz.

## Patentansprüche

1. Spiralfeder für einen Resonator einer Unruh mit Spiralfeder, aufweisend n Blätter (1a, 1b, 1c), wobei n ≥ 2, die als Spiralen eingerollt sind mit einem Winkelversatz, der dazu geeignet ist, die Seitenkräfte zu neutralisieren, die auf ihre zentrale Achse ausgeübt werden können, sobald eines der Enden jedes Blattes im Verhältnis zu seinem anderen Ende winklig um die genannte zentrale Achse herum bewegt wird, wobei die Blätter über ihre jeweiligen inneren Enden fest miteinander verbunden sind, wobei die Spiralfeder für einen Resonator einer Unruh mit Spiralfeder **dadurch gekennzeichnet ist, dass** die Blätter untereinander über ihre jeweiligen äußeren Enden einstückig verbunden sind.

2. Spiralfeder nach Anspruch 1, wobei die Blätter koplanar sind.

3. Spiralfeder nach einem der vorhergehenden Ansprüche, wobei die Steigung der Blätter variabel ist.

4. Spiralfeder nach einem der vorhergehenden Ansprüche, wobei die Stärke der Blätter variabel ist.

5. Spiralfeder nach einem der vorhergehenden Ansprüche, wobei die Höhe der Blätter variabel ist.

6. Spiralfeder nach einem der vorhergehenden Ansprüche, gebildet aus monokristallinem Silizium.

7. Spiralfeder nach Anspruch 6, wobei das monokristalline Silizium von einer Schicht aus amorphem Siliziumoxid bedeckt ist.

8. Spiralfeder nach einem der Ansprüche 1 bis 4, gebildet aus Quarz.

## Claims

1. A hairspring for a balance wheel/hairspring resonator, which hairspring comprises n blades (1a, 1b, 1c), where n ≥ 2, wound in spirals with an angular offset capable of neutralizing the lateral forces likely to be exerted on its central arbor when one of the ends of each blade is moved angularly about said central arbor relative to its other end, the blades being fastened to each other via their respective inner ends, the hairspring for a balance wheel/hairspring resonator being **characterized in that** the blades are fastened to each other in a single part at their respective outer ends.

2. The hairspring as claimed in claim 1, wherein the blades are coplanar.

3. The hairspring as claimed in one of the preceding claims, wherein the pitch of the blades is variable.

4. The hairspring as claimed in one of the preceding claims, wherein the thickness of the blades is variable.

5. The hairspring as claimed in one of the preceding claims, wherein the height of the blades is variable.

6. The hairspring as claimed in one of the preceding claims, which is formed from single-crystal silicon.

7. The hairspring as claimed in claim 6, wherein the single-crystal silicon is covered with a layer of amorphous silicon oxide.

8. The hairspring as claimed in one of claims 1 to 4, which is formed from quartz.
